# FASCICULE DE BREVET EUROPEEN

(11) **EP 0 258 087 B1**
(45) Date de publication et mention de la délivrance du brevet: **18.04.1990**
(21) Numéro de dépôt: 87401698.3
(22) Date de dépôt: 21.07.1987
(51) Int. Cl.: B65D 8/12, B21D 51/12

(54) **Procédé de fabrication de corps de fût muni de joncs de roulement, et corps de fût ainsi réalisés**
Verfahren zur Herstellung von Fässern mit Rollsicken
Method of producing barrels with rolling mouldings

(30) Priorité: 05.08.1986 FR 8611304
(43) Date de publication de la demande: 02.03.1988
(73) Titulaire: GALLAY S.A., F-92230 Gennevilliers (FR)
(72) Inventeur: Le Bret, Lucien François, F-95210 Saint-Gratien (FR); Saada, Robert, F-94700 Maisons-Alfort (FR)
(74) Mandataire: CABINET BONNET-THIRION

(56) Documents cités:
- DE-A- 2 738 946
- GB-A- 821 555

## Description

La présente invention concerne un procédé de fabrication d'un corps de fût muni de joncs de roulement.

La présente invention concerne également des corps de fût ainsi réalisés. Plus particulièrement, au moins deux joncs de roulement sont ménagés sur le corps d'un fût, de sorte à permettre la mautention de ce fût par roulage au sol en appui sur ces joncs de roulement.

Il est déjà connu de munir un fût d'au moins deux joncs de roulement dont le diamètre externe est supérieur à celui du corps de fût. Ces joncs ont deux fonctions principales, d'une part, permettre le roulage au sol du fût et d'autre part, renforcer la structure du fût en en améliorant la résistance mécanique. En effet, un tel fût doit pouvoir s'opposer à une éventuelle déformation ou implosion par suite d'un choc ou d'une rétractation, due à l'abaissement de température d'un produit enfuté à chaud par exemple.

Cependant, étant donné que le diamètre externe des joncs est supérieur au diamètre externe du corps de fût, de tels joncs augmentent l'encombrement radial des fûts sur lesquels ils sont ménagés. Or ceci est un grave inconvénient, s'agissant plus particulièrement des fûts, dits ci-après "fûts classiques", de capacité 216 litres mondialement utilisés avec un encombrement radial normalisé à 595 ± 3 mm. En effet, les conteneurs ISO normalement destinés à transporter ces fûts ont des dimensions normalisées telles qu'il n'est pas possible de placer quatre fûts classiques côte à côte dans la largeur utile limitée à 2334 mm, mais seulement trois. Dans ces conditions, le volume interne de ces conteneurs est mal utilisé puisqu'il reste un volume libre légèrement inférieur au volume nécessaire pour y placer un quatrième fût. La rentabilité du transport des fûts dans de telles conditions est ainsi fortement mise en cause.

Il est déjà connu notamment par le brevet US-A 1 649 292 un fût dont le corps est muni de moulures négatives, c'est-à-dire entièrement réalisées vers l'intérieur du fût, et présentant un jonc de roulement expansé adjacent aux moulures et s'étendant vers l'extérieur du fût. De telles moulures sont destinées à renforcer la structure du fût notamment en cas de chocs.

On connaît aussi par le document WO-A 8 501 714, qui correspond au préambule de la revendication 1, des fûts présentant diverses configurations de moulures; ces moulures pouvant être formées au dedans ou à l'extérieur du diamètre initial du corps de fût. La possibilité est également prévue de former des moulures avec des crêtes, situées à l'extérieur et des creux ménagés à l'intérieur du diamètre initial. On décrit encore la formation par expansion classique de joncs de roulement pour compenser la réduction de la profondeur de ces joncs.

Ces brevets n'apportent cependant aucune solution quant à la réduction de l'encombrement radial de tel fût, étant donné qu'ils laissent subsister des joncs de roulements largement saillants.

La présente invention vise notamment à pallier l'ensemble des inconvénients et insuffisances de cet état de la technique en créant un corps de fût muni de joncs de roulement offrant la possibilité de réaliser une certaine réduction de l'encombrement radial et/ou une résistance mécanique uniformément accrue du fût.

Le but de la présente invention est donc de créer un corps de fût muni de joncs de roulement permettant d'une part le roulage au sol du fût et d'autre part présentant une résistance mécanique uniforme, tout en diminuant le diamètre externe de tels joncs de la valeur actuellement usuelle de 595 mm à la valeur critique du quart de 2334 mm, soit environ 583 millimètres, de sorte à rendre possible la disposition de quatre fûts côte à côte dans le sens de la largeur d'un conteneur normalisé ISO alors que le volume utile du fût demeure pratiquement inchangé.

L'invention a également pour but dans un deuxième temps d'élaborer un procédé de fabrication de corps de fût muni de joncs de roulement d'encombrement radial usuel, mais dont la résistance mécanique est accrue, et est uniformément répartie.

Le but de la présente invention est également de créer des corps de fût munis de joncs de roulement présentant les caractéristiques ci-dessus énoncées.

A cet effet, la présente invention concerne un corps de fût muni d'au moins deux joncs de roulement, lesdits joncs étant définis par une zone expansée radialement vers l'extérieur du fût, ledit corps comportant en outre au moins une série de moulures constituée d'une succession de crêtes et de creux, lesdites moulures étant globalement déportées radialement vers l'intérieur du fût, caractérisé en ce que chacun desdits joncs de roulement est situé entre deux creux immédiatement adjacents et est constitué par au moins l'une des crêtes de la série de moulures en saillie radialement vers l'extérieur par rapport aux crêtes adjacentes.

Il est à noter que ladite zone expansée radialement vers l'extérieur du fût peut être constituée uniquement d'une des crêtes, ou bien s'étendre jusqu'aux creux adjacents ou encore s'étendre jusqu'aux crêtes adjacentes.

La présente invention concerne également un procédé pour la fabrication de corps de fût, caractérisé en ce que sur un corps de fût à paroi lisse on effectue les opérations suivantes:
- on élabore, sur ledit corps, une série de moulures comportant une succession de crêtes et de creux,
- on déporte radialement une partie au moins de ces moulures vers l'intérieur du fût, et
- on expanse radialement vers l'extérieur du fût une zone dans la série de moulures, ladite zone comportant au moins une crête entre deux creux adjacents, de sorte que ladite crête constitue un jonc de roulement dont le diamètre externe est supérieur au diamètre externe de la partie lisse du corps de fût, lesdits creux adjacents étant globalement déportés radialement vers l'intérieur du fût avant expansion vers l'extérieur de ladite crête.

Il est à noter que les joncs selon la présente invention peuvent être constitués par une zone expansée radialement vers l'extérieur du fût et comportant uniquement une crête de la série de moulures, ou bien s'étendant jusqu'aux creux adjacents ou encore s'étendant jusqu'aux crêtes adjacentes.

Grâce à la présente invention l'encombrement radial des fûts est réduit et il est donc maintenant possible de placer de tels fûts par rang de quatre dans un conteneur. Il est à noter que cette réduction de l'encombrement radial a été réalisée sans altérer les propriétés mécaniques et le roulage desdits fûts.

Grâce à la présente invention il est également possible de réaliser des joncs de roulement de dimensions usuelles présentant une résistance mécanique uniformément accrue.

Il est à noter que le même procédé de fabrication permet de réaliser des joncs de roulement à encombrement radial réduit et/ou à résistance mécanique accrue selon l'étape à laquelle on arrête le procédé de fabrication. Ceci est bien sûr un avantage très important puisqu'une même machine de fabrication peut réaliser plusieurs joncs de roulement différents, ce qui entraîne une économie non négligeable dans la production de ces joncs de roulement.

D'autres objets, caractéristiques et avantages de l'invention ressortiront d'ailleurs de la description qui va suivre donnée à titre d'exemple en référence aux dessins annexés dans lesquels:
la figure 1 est une vue en élévation représentant deux fûts placés côte à côte et munis de joncs de roulement de type connu;
la figure 2 est un agrandissement du détail référencé Il à la figure 1;
la figure 3 est une coupe longitudinale du corps d'un fût montrant la première étape de formation d'un corps du fût muni d'un jonc selon la présente invention ;
la figure 4A est une vue agrandie du détail de la zone repérée en IV sur la figure 5, montrant une étape du procédé de fabrication d'un fût à jonc de roulement selon l'invention ;
la figure 4B est une vue similaire à la figure 4A montrant une variante de réalisation de l'invention ;
la figure 5 est une vue analogue à la figure 1 montrant deux fûts placés côte à côte et munis de joncs de roulement à encombrement radial réduit selon la présente invention ;
la figure 6 est une vue analogue à la figure 4 montrant une troisième étape du procédé de fabrication d'un corps de fût à joncs de roulement selon l'invention ;
les figures 7a et 7b sont des vues schématiques en plan de conteneurs chargés de fûts usuels ;
la figure 7c est une vue analogue d'un conteneur chargé de fûts selon l'invention.

Un fût 10 de type connu (figures 1 et 2) est constitué par un corps 11, ou paroi latérale, muni de moulures 12 et de joncs de roulement 13. De manière classique un tel fût présente deux joncs de roulement 13 entourant une partie centrale 20 de forme généralement cylindrique et ne présentant pas de moulures.

A la figure 1, deux fûts de type connu sont placés côte à côte et comme on peut le remarquer les joncs de roulement 13 de ces deux fûts créent, lorsqu'ils se touchent, un vide 14 entre les fûts. Ce vide 14 constitue un volume inutilisable, qui empêche de placer côte à côte quatre fûts de ce type dans un même conteneur aux dimensions normalisées.

On va maintenant décrire un procédé de fabrication d'un corps de fût muni de joncs de roulement selon l'invention en référence aux figures 3 et 4A

Dans un premier temps, la paroi 11' du fût est munie de moulures négatives 15', formées par déformation de la paroi 11'. Ces moulures sont entièrement réalisées vers l'intérieur du fût, les crêtes 16' sont donc dans le prolongement des parties non déformées de la paroi cylindrique 11'; les creux 17' sont, quant à eux, déportés radialement vers l'intérieur du fût.

Dans un deuxième temps, comme illustré à la figure 4A, une des crêtes 16' comprise entre deux creux de moulures négatives est expansée mécaniquement selon le sens de la flèche F radialement vers l'extérieur de sorte à créer un jonc de roulement 18' selon l'invention. Il est à noter que seule la crête 16' choisie a été déformée par expansion et que cette déformation s'est limitée aux alentours immédiats de ladite crête.

Il est à noter que la hauteur H d'un jonc de roulement de type connu (figure 2) est pratiquement, ou totalement, identique à la hauteur h (figure 4) d'un jonc de roulement selon l'invention. Cependant le sommet de ce jonc de roulement 18' fait beaucoup moins saillie vers l'extérieur du fût que le sommet du jonc de roulement classique 13 (figure 2). En effet dans le cas d'un fût classique la hauteur H du jonc 13 est prise par rapport à la paroi cylindrique 20 non déformée de ce fût, tandis que dans le cas du jonc selon l'invention la hauteur h de celui-ci est prise par rapport au creux 17' de chacune des moulures entourant le dit jonc. Or le creux 17' de ces moulures a été déporté radialement vers l'intérieur du fût lors de la première étape du procédé de fabrication. Il en résulte ainsi que, bien que le jonc de roulement 18' présente une hauteur de jonc analogue à celle des joncs classiques, le diamètre externe du jonc selon l'invention, et donc son encombrement radial, a été ainsi réduit. En outre la hauteur h est identique de chaque côté du jonc de roulement 18'. Ainsi bien que l'encombrement radial du jonc selon l'invention soit réduit, sa résistance mécanique est équivalente à la résistance mécanique des joncs de type connu et est uniforme. En outre, il a été remarqué que le fait d'expanser une crête la rendait beaucoup plus résistante du point de vue mécanique, ainsi donc le jonc de roulement selon l'invention est à la fois à encombrement radial réduit et à résistance mécanique accrue.

Une autre forme de réalisation de conformation de la paroi radiale du fût est illustrée à la figure 4B.

Dans ce cas, les sommets 16A des ondulations sont situés légèrement en saillie par rapport aux parties 20' non déformées de la paroi du corps. Le décalage radial des creux 17A est égal au décalage radial des sommets 16A par rapport à la partie non déformée 20' de la paroi cylindrique. La distance radiale entre les sommets 16A et les creux 17A est sensiblement égale à celle ménagée entre les sommets 16' et les creux 17' de la forme de réalisation de la figure 4A. Ainsi les propriétés mécaniques des moulures 16A, 17A sont pratiquement équivalentes à celles des moulures de la figure 4A. L'avantage de l'agencement selon la figure 4B consiste en ce que les valeurs de diamètre de crête et de diamètre de creux étant supérieures par rapport aux valeurs correspondantes de la forme de réalisation de la figure 4A, la capacité volumétrique du fût est légèrement plus grande que dans le cas de la forme de réalisation de la figure 4A.

On notera que dans le cas de la forme de réalisation de la figure 4B, dans la zone du jonc de roulement 18', le sommet 16' et les creux adjacents 17', sont identiques en configuration et en diamètre à ceux de la forme de réalisation de la figure 4A, En particulier, le sommet 16' choisi à cet effet et tel qu'indiqué en pointillés est aligné avec la partie lisse 20' de la paroi cylindrique du fût. Ainsi, la hauteur h du jonc de roulement 18' est dans les deux formes de réalisation la même et constitue la dimension radiale extrême de la paroi du corps de fût dans les deux cas. La seule différence entre les formes de réalisation des figures 4A et 4B est la position des moulures par rapport à la surface lisse non déformée de la paroi cylindrique du fût : le déport radial vers l'intérieur correspond à la totalité de la hauteur des moulures dans le cas de la figure 4A et sensiblement à la moitié de cette hauteur dans le cas de la figure 4B, sauf pour les sommets choisis 16' qui demeurent au diamètre initial du fût comme tous les sommets du moulurage de la figure 4A.

Bien sûr, le jonc de roulement 18' selon l'invention dépasse suffisamment de la paroi 20' du fût pour permettre à celui-ci d'être roulé sur le sol.

Comme cela est nettement visible sur la figure 5, le vide 14' existant entre deux fûts selon l'invention placés côte à côte a été notablement diminué. Une telle diminution de l'encombrement radial des joncs de roulements 18' ménagés sur les fûts permet de placer côte à côte quatre fûts selon l'invention dans un conteneur de dimensions normalisées.

En effet comme cela est nettement visible aux figures 7a et 7b, des fûts 10 de dimensions classiques ne peuvent être placés côte à côte par rang de quatre dans la largeur d'un conteneur C aux dimensions normalisées, car leur diamètre externe est trop important. Par contre, comme le montre la figure 7c des fûts 10' selon la présente invention peuvent l'être, sans pour autant que la capacité de ces fûts n'ait subie de réduction sensible.

Il est à noter que la réduction de l'encombrement radial de fûts munis de joncs selon l'invention permet également un meilleur empilement vertical de ces fûts étant donné que les joncs de roulement de deux fûts placés côte à côte n'ont pas tendance, comme dans le cas de fût classique, à se chevaucher l'un l'autre, puisque l'espace libre 14' entre les fûts, est réduit et ne permet pas de déplacement sensible de l'un des fûts par rapport à l'autre.

Le procédé de fabrication ci-dessus décrit peut être poursuivi (figure 6) de sorte que l'expansion de la crête 16' soit effectuée jusqu'à ce que la zone expansée 18" présente un diamètre externe identique à celui des joncs de roulement classiques. Dans ce cas les creux 17" situés de part et d'autre de la crête 18" sont également légèrement déplacés radialement vers l'extérieur par rapport à l'emplacement 17' qu'ils occupaient initialement. Le but de ce procédé de fabrication n'est alors plus de réduire l'encombrement radial des joncs de roulement classiques, mais de renforcer uniformément leur résistance mécanique. En effet, l'expansion de la crête 18" a notamment pour conséquence de lui conférer une résistance mécanique accrue, aux contraintes radiales s'excerçant sur le corps du fût.

En effet le jonc de roulement ainsi réalisé présente une hauteur de jonc h' nettement supérieure à la hauteur H des joncs de roulement de type classique, bien que le diamètre externe d'un tel jonc de roulement soit identique à celui d'un jonc classique.

Il est à noter que la zone expansée radialement vers l'extérieur peut s'étendre non seulement jusqu'aux creux adjacents, mais également jusqu'aux crêtes adjacentes. Ainsi, la hauteur des joncs de roulement ainsi réalisés et la résistance mécanique de ces joncs peuvent être accrues.

Il est à noter que le procédé de fabrication, selon l'invention offre les possibilités de déformer uniquement la crête d'une moulure, ou de déformer la crête jusqu'aux creux adjacents ou encore de pousser la déformation jusqu'aux crêtes adjacentes, le jonc de roulement réalisé pouvant présenter ainsi des caractéristiques notablement différentes. L'intérêt d'un tel procédé est donc de permettre de réaliser trois types de joncs de roulement différents sur une même machine.

Bien entendu la présente invention n'est pas limitée aux modes de réalisation ci-dessus énoncés, et englobe toutes variantes à la portée de l'homme de l'art. Par exemple il est possible de munir un fût classique de plus de deux joncs selon l'invention, ainsi que de faire varier l'importance de la zone moulurée jusqu'à l'étendre éventuellement à la totalité de la hauteur du fût. Il est également possible de prévoir de part et d'autre d'une zone de moulurage reportée selon l'invention des zones de moulurage classiques dont les crêtes demeurent saillantes par rapport au diamètre nominal du fût.

## Revendications

1. Corps de fût muni d'au moins deux joncs de roulement, lesdits joncs étant définis par une zone expansée radialement vers l'extérieur du fût, ledit corps comportant en outre au moins une série de moulures (15') constituée d'une succession de crêtes (16') et de creux (17'), lesdites moulures étant globalement déportées radialement vers l'intérieur du fût, caractérisé en ce que chacun desdits joncs de roulement (18') est situé entre deux creux immédiatement adjacents et est constitué par au moins l'une des crêtes de la série de moulures en saillie radialement vers l'extérieur par rapport aux crêtes adjacentes.

2. Corps de fût selon la revendication 1, caractérisé en ce que la zone expansée radialement vers l'extérieur du fût est constituée par les alentours immédiats de ladite crête constituant le jonc de roulement et ceci en deçà des creux adjacents (17').

3. Corps de fût selon la revendication 1, caractérisé en ce que la zone expansée radialement vers l'extérieur du fût, s'étend de part et d'autre de ladite crête constituant le jonc de roulement (16') jusqu'au creux adjacents (17').

4. Corps de fût selon la revendication 1, caractérisé en ce que la partie expansée radialement vers l'extérieur du fût, s'étend de part et d'autre de ladite crête (16') constituant le jonc de roulement jusqu'aux crêtes (16') immédiatement adjacentes.

5. Procédé pour la fabrication de corps de fût selon la revendication 1, caractérisé en ce que sur un corps de fût à paroi lisse on effectue les opérations suivantes:
- on élabore, sur ledit corps, une série de moulures (15') comportant une succession de crêtes (16') et de creux (17'),
- on déporte radialement une partie au moins de ces moulures vers l'intérieur du fût, et
- on expanse radialement vers l'extérieur du fût une zone dans la série de moulures (15'), ladite zone comportant au moins une crête (16') entre deux creux (17') adjacents, de sorte que ladite crête constitue un jonc de roulement (18') dont le diamètre externe est supérieur au diamètre externe de la partie lisse du corps de fût, lesdits creux adjacent étant globalement déportés radialement vers l'intérieur du fût avant expansion vers l'extérieur de ladite crête.

6. Procédé selon la revendication 5, caractérisé en ce que le déport radial correspond à la totalité de la hauteur des moulures.

7. Procédé selon la revendication 5, caractérisé en ce que le déport radial correspond à une valeur voisine de la moitié de la hauteur des moulures sauf pour au moins deux crêtes choisies (16') qui demeurent au diamètre externe du corps de fût (20').

8. Procédé selon la revendication 5, 6 ou 7, caractérisé en ce que la zone expansée radialement vers l'extérieur du fût est constituée par les alentours immédiats de ladite crête constituant le jonc de roulement et ceci en deçà des creux adjacents (17').

9. Procédé selon la revendication 5, 6 ou 7, caractérisé en ce que la zone expansée radialement vers l'extérieur du fût, s'étend de part et d'autre de ladite crête (16') constituant le jonc de roulement jusqu'aux creux (17') adjacents.

10. Procédé selon la revendication 5, 6 ou 7, caractérisé en ce que la partie expansée radialement vers l'extérieur du fût, s'étend de part et d'autre de ladite crête (16') constituant le jonc de roulement jusqu'aux crêtes (16') immédiatement adjacentes.

## Claims

1. A drum body provided with at least two rolling hoops, said hoops being defined by a zone which is expanded radially outwardly of the drum, said body further comprising at least one series of profilings (15') formed by a succession of peaks (16') and troughs (17'), said profilings being overall displaced radially inwardly of the drum, characterised in that each of said rolling hoops (18') is disposed between two immediately adjacent troughs and is formed by at least one of the peaks of the series of profilings projecting radially outwardly with respect to the adjacent peaks.

2. A drum body according to claim 1 characterised in that the zone which is expanded radially outwardly of the drum is formed by the immediate surroundings of said peak constituting the rolling hoop, on the same side of the adjacent troughs (17').

3. A drum body according to claim 1 characterised in that the zone which is expanded radially outwardly of the drum extends on respective sides of said peak constituting the rolling hoop (16') as far as the adjacent troughs (17').

4. A drum body according to claim 1 characterised in that the part which is expanded radially outwardly of the drum extends on respective sides of said peak (16') constituting the rolling hoop as far as the immediately adjacent peaks (16').

5. A process for the production of drum bodies according to claim 1 characterised in that the following operations are carried out on a drum body with a smooth wall:
- a series of profilings (15') comprising a succession of peaks (16') and troughs (17') is produced on said body,
- a part at least of said profilings is radially displaced inwardly of the drum, and
- a zone in the series of profilings (15') is expanded radially outwardly of the drum, said zone comprising at least one peak (16') between to adjacent troughs (17') so that said peak constitutes a rolling hoop (18'), the outside diameter of which is greater than the outside diameter of the smooth part of the drum body, said adjacent troughs being overall displaced radially inwardly of the drum prior to expansion outwardly of said peak.

6. A process according to claim 5 characterised in that the radial displacement corresponds to the whole of the height of the profilings.

7. A process according to claim 5 characterised in that the radial displacement corresponds to a value close to half the height of the profilings except for at least two selected peaks (16') which remain at the outside diameter of the drum body (20').

8. A process according to claim 5, claim 6 or claim 7 characterised in that the zone which is expanded radially outwardly of the drum is formed by the immediate surroundings of said peak forming the rolling hoop, on the same side of the adjacent troughs (17').

9. A process according to claim 5, claim 6 or claim 7 characterised in that the zone which is expanded radially outwardly of the drum extends on respective sides of said peak (16') forming the rolling hoop as far as the adjacent troughs (17').

10. A process according to claim 5, claim 6 or claim 7 characterised in that the part which is expanded radially outwardly of the drum extends on respective sides of said peak (16') forming the rolling hoop to the immediately adjacent peaks (16').

## Patentansprüche

1. Faßkörper mit mindestens zwei Rollringen, die jeweils durch einen radial nach außen aufgeweiteten Bereich gebildet sind, wobei der Faßkörper außerdem mindestens eine Reihe von Sicken (15) aufweist, die durch eine Folge von Kuppen (16') und Vertiefungen (17') gebildet sind und die insgesamt bezüglich des Fasses radial einwärts versetzt sind, dadurch gekennzeichnet, daß jeder der Rollringe (18') zwischen zwei unmittelbar angrenzenden Vertiefungen gelegen und durch mindestens eine der Kuppen der Sickenreihe gebildet ist, die mit Bezug auf die benachbarten Kuppen radial auswärts vorspringt.

2. Faßkörper nach Anspruch 1, dadurch gekennzeichnet, daß der radial auswärts augeweitete Bereich durch die unmittelbaren Umgebungsbereiche der den betreffenden Rollring bildenden Kuppe diesseits der benachbarten Vertiefungen (17') gebildet ist

3. Faßkörper nach Anspruch 1, dadurch gekennzeichnet, daß der radial auswärts aufgeweitete Bereich sich beiderseits der den Rollring (16') bildenden Kuppe bis zu den benachbarten Vertiefungen (17') erstreckt.

4. Faßkörper nach Anspruch 1, dadurch gekennzeichnet, daß der radial auswärts aufgeweitete Bereich sich beiderseits der den Rollring bildenden Kuppe (16') bis zu den unmittelbar benachbarten Kuppen (16') erstreckt.

5. Verfahren zur Herstellung eines Faßkörpers nach Anspruch 1, dadurch gekennzeichnet, daß bei einem Faßkörper mit glatter Wand folgende Bearbeitungsgänge ausgeübt werden:
- Einarbeiten einer Reihe von Sicken (15'), bestehend aus einer Folge von Kuppen (16') und Vertiefungen (17'), in den Faßkörper,
- radial einwärts gerichtetes Versetzen eines mindestens diese Sicken umfassenden Ab
schnitts des Faßkörpers, und
radial auswärts gerichtetes Aufweiten eines Bereichs innerhalb der Reihe von Sicken (15'), wobei dieser Bereich mindestens eine Kuppe (16') zwischen zwei benachbarten Vertiefungen (17') umfaßt, derart, daß diese Kuppe einen Rollring (18') mit einem Außendurchmesser bildet, der größer als der Außendurchmesser des glatten Teils des Faßkörpers ist, wobei vor dem radial auswärts gerichteten Aufweiten der genannten Kuppe die benachbarten Vertiefungen insgesamt radial einwärts verlagert wrden.

6. Verfahren nach Anspruch 5, dadurch gekennzeichnet, daß die radiale Versetzung der Gesamthöhe der Sicken entspricht.

7. Verfahren nach Anspruch 5, dadurch gekennzeichnet, daß die radiale Versetzung einem Wert im Bereich der halben Höhe der Sicken entspricht, mit Ausnahme mindestens zweier ausgewählter Kuppen (16'), die auf dem Außendurchmesser des Faßkörpers (20') bleiben.

8. Verfahren nach Anspruch 5, 6 oder 7, dadurch gekennzeichnet, daß der radial auswärts aufgeweitete Bereich durch die unmittelbaren Nachbarbereiche der betreffenden, den Rollring bildenden Kuppe diesseits der benachbarten Vertiefungen (17') gebildet wird.

9. Verfahren nach Anspruch 5, 6 oder 7, dadurch gekennzeichnet, daß der radial auswärts aufgeweitete Bereich der betreffenden, den Rollring bildenden Kuppe (16') bis zu den benachbarten Vertiefungen (17') erstreckt.

10. Verfahren nach Anspruch 5, 6 oder 7, dadurch gekennzeichnet, daß der radial auswärts aufgeweitete Bereich sich beiderseits der betreffenden, den Rollring bildenden Kuppe (16') bis zu den unmittelbar benachbarten Kuppen (16') erstreckt.
